# EUROPÄISCHE PATENTSCHRIFT

(11) **EP 3 957 813 B1**
(45) Veröffentlichungstag und Bekanntmachung des Hinweises auf die Patenterteilung: **24.09.2025**
(21) Anmeldenummer: 21186308.9
(22) Anmeldetag: 19.07.2021
(51) Int. Cl.: E05F 15/662

(54) **ANTRIEBSVORRICHTUNG UND SCHIEBETÜR**
DRIVE DEVICE AND SLIDING DOOR
DISPOSITIF D'ENTRAÎNEMENT ET PORTE COULISSANTE

(30) Priorität: 12.08.2020 DE 102020210230
(43) Veröffentlichungstag der Anmeldung: 23.02.2022
(73) Patentinhaber: Witte Automotive GmbH, 42551 Velbert (DE)
(72) Erfinder: HERDERING, Markus, 44866 Bochum (DE); SLOVAN, Zdenek, 301 00 Plzen 1-Severní Predmestí (CZ)
(74) Vertreter: Liedtke & Partner Patentanwälte

(56) Entgegenhaltungen:
- DE-A1- 102014 101 036
- DE-A1- 102018 117 419
- DE-U1- 202004 006 518

## Beschreibung

Die Erfindung betrifft eine Antriebsvorrichtung für eine Tür, insbesondere eine Schiebetür eines Fahrzeugs. Des Weiteren betrifft die Erfindung eine Tür, insbesondere eine Schiebetür, mit einer solchen Antriebsvorrichtung.

Antriebsvorrichtungen sind im Automobilbereich für verschiedene Anwendungen bekannt. Allgemein besteht seitens eines Nutzers von einem Fahrzeug mit einer Schiebetür der Wunsch, dass die Schiebetür automatisch verfährt und diese bei Bedarf in einer teilgeöffneten Position anhält und eine solche teilgeöffnete Position auch in einer Gefällelage des Fahrzeugs sicher gehalten wird.

Beispielsweise ist eine Antriebseinheit für eine automatische Schiebetür aus der DE 10 2014 101 036 B4 bekannt. Die Antriebseinheit verfügt über einen elektrischen Antriebsmotor mit Getriebe und eine Verriegelungseinrichtung, mit der ein verfahrbarer Türflügel verriegelbar bzw. entriegelbar ist. An einer Motorwelle der Antriebseinheit ist eine mitdrehende Scheibe angeordnet, welche zur Verriegelung oder Entriegelung des Türflügels mit einem an einer Hebelmechanik angeordneten Bremselement zusammenwirkt, wobei die Hebelmechanik mittels eines Magneten oder eines Spindelantriebs betätigbar ist. Aus der DE 10 2018 117 419 A1 ist ein kontaktloser Feststeller bekannt.

Aus der DE 20 2004 006 518 U1 ist eine Vorrichtung zum Antreiben einer Kraftwagentür bekannt. Die Vorrichtung umfasst zwei Antriebseinheiten, die mittels eines Umschaltgetriebes miteinander gekoppelt sind. Durch Betätigung einer Linearverschiebungskomponente wird das Umschaltgetriebe linear auf einer Antriebswelle der Antriebseinheiten verschoben, so dass durch das Verschieben des Umschaltgetriebes je nach Richtung ein Blockieren der Tür erfolgt.

Aufgabe der vorliegenden Erfindung ist es, eine Antriebsvorrichtung für eine Tür, insbesondere eine Schiebetür eines Fahrzeugs, anzugeben, welche in jeder gewünschten Öffnungsposition angehalten werden kann und diese Öffnungsposition auch sicher hält.

Die Aufgabe wird erfindungsgemäß gelöst mit einer Antriebsvorrichtung mit den Merkmalen des Patentanspruchs 1. Hinsichtlich der Tür wird die Aufgabe erfindungsgemäß gelöst mit den Merkmalen des Patentanspruchs 7.

Weiterbildungen der Erfindung sind Gegenstand der abhängigen Patentansprüche.

Die erfindungsgemäße Antriebsvorrichtung für eine Tür, insbesondere eine Schiebetür eines Fahrzeugs, umfasst zumindest einen Antriebsmotor mit einem um eine Drehachse drehbaren Abtriebselement zur Verstellung der Tür, und einen Feststellmechanismus zum Feststellen des Abtriebselements, wobei der Feststellmechanismus einen Feststellmotor mit einem bewegbaren Feststellelement umfasst, welches mittels des Feststellmotors verstellbar ist zwischen einer Eingriffsposition, in welcher das Feststellelement in Eingriff mit dem Abtriebselement gelangt, und einer Außereingriffsposition, in welcher das Feststellelement außer Eingriff mit dem Abtriebselement steht, wobei in der Eingriffsposition ein Abtriebsende des Abtriebselements in eine Feststellöffnung des Feststellelements eingreift und in der Außereingriffsposition das Abtriebsende außer Eingriff von der Feststellöffnung ist. Das Feststellelement ist federvorgespannt und weist eine Feststellöffnung auf, welche korrespondierend zu einem freien Abtriebsende des Abtriebselements ausgebildet ist, wobei in der Eingriffsposition das freie Abtriebsende des Abtriebselements in die Feststellöffnung des in Richtung des freien Abtriebsendes federvorgespannten Feststellelements axial eingreift und in der Außereingriffsposition das Abtriebsende außer Eingriff von der Feststellöffnung ist.

In der Eingriffsposition ist das Abtriebselement, insbesondere sein Abtriebsende, mit dem Feststellelement gekoppelt. In der Außereingriffsposition befindet sich das Abtriebselement, insbesondere sein Abtriebsende, beispielsweise außerhalb der Feststellöffnung des Feststellelements. Das Abtriebselement ist also in der Außereingriffsposition von dem Feststellelement entkoppelt.

Die mit der Erfindung erzielten Vorteile bestehen insbesondere darin, dass ein solcher kraftangetriebener Feststellmechanismus, der ausschließlich zum Halten der Tür in einer Öffnungsposition aktiviert wird, variabel ausgestaltet werden kann. Darüber hinaus kann ein solcher kraftangetriebener Feststellmechanismus mit dem kraftangetriebenen Verstellmechanismus der Tür synchronisiert werden. Ferner weist die erfindungsgemäße Antriebsvorrichtung eine geringe Anzahl von Bauteilen auf und ist kompakt und kostengünstig herstellbar und kann auch nachgerüstet werden. Darüber hinaus kann das Abtriebselement und somit die Tür in jeder beliebigen Öffnungsposition fixiert und somit auch bei einem Gefälle sicher gehalten werden.

Das Feststellelement ist eingerichtet, um zum Feststellen des Abtriebselements in der Eingriffsposition in einen axialen Eingriff mit dem Abtriebselement zu gelangen. Beispielsweise kann das Feststellen des Abtriebselements, um die Tür in einer gewünschten Öffnungsposition zu halten, durch einen axialen Sperr- oder Halteeingriff des Feststellelements in das Abtriebselement erfolgen.

Darüber hinaus kann das Feststellelement variabel ausgestaltet sein. In einer ersten Ausführungsform ist das Feststellelement als ein verstellbares Federblech, insbesondere als eine Blattfeder ausgebildet. Alternativ kann das Feststellelement als ein verstellbarer Hebel, ein verstellbarer Sperrhebel, oder nicht erfindungsgemäß als ein verstellbares Reibelement oder als eine verstellbare Klinke, insbesondere eine Sperrklinke, ausgebildet sein.

Das Federblech oder der Hebel oder der Sperrhebel weist jeweils eine Feststellöffnung auf, welche korrespondierend zu einem freien Abtriebsende des Abtriebselements ausgebildet ist und in welche das freie Abtriebsende in der Eingriffsposition axial eingreift. Durch einen solchen axialen Eingriff des freien Abtriebsendes in die Feststellöffnung des Federblechs, des Sperrhebels oder des Hebels wird das Abtriebselement festgestellt und damit die Tür in einer korrespondierenden Öffnungsposition ebenfalls festgestellt. Damit ist eine weitere Verstellbewegung der Tür verhindert, wobei die Tür in der gesperrten Öffnungsposition sicher gehalten wird. Die Feststellöffnung kann beispielsweise als eine Durchgangsöffnung oder eine Sacköffnung ausgebildet sein.

In einer nicht erfindungsgemäßen Ausführungsform ist die Klinke als eine Sperrklinke mit einer Sperre ausgebildet, welche in der Eingriffsposition in ein freies Abtriebsende des Abtriebselements radial sperrend eingreift. Der Feststellmechanismus ist dabei derart eingerichtet, dass wahlweise eines der verschiedenen Feststellelemente mit dem Feststellmotor gekoppelt werden kann und somit variabel entweder ein axialer Sperreingriff oder ein radialer Sperreingriff ermöglicht ist.

Hierzu umfasst der Feststellmotor eine Abtriebswelle, die als eine drehbare Gewindespindel (auch Schneckenwelle genannt) ausgebildet ist und auf welcher ein linear verschiebliches Schneckenelement beweglich gelagert ist, das mit dem Feststellelement gekoppelt ist. Das Schneckenelement ist als ein Adapter ausgebildet und eingerichtet, um mit einem der verschiedenen Feststellelemente, zum Beispiel dem Federblech, der Klinke oder dem Hebel, insbesondere direkt oder indirekt zu koppeln.

Ein weiterer nicht erfindungsgemäßer Aspekt sieht vor, dass die Klinke einen Nocken aufweist, der mit einer schiefen Ebene des linear verschieblichen Schneckenelements zusammenwirkt. Dies stellt eine einfache Kopplungsvariante zur Übertragung der linearen Bewegung des Schneckenelements auf eine Schwenk- oder Drehbewegung der Klinke zum radialen Sperreingriff in das freie Abtriebsende dar.

Für eine Notentriegelung des Feststellelements ist in einer möglichen Ausführungsform beispielsweise der Hebel lösbar an dem Schneckenelement gelagert.

Weitere nicht erfindungsgemäße Ausführungsformen sehen vor, dass der Feststellmechanismus einen alternativen radialen oder axialen Eingriff zum Feststellen des Abtriebselements in Form eines radialen oder axialen Reibschlusses ermöglicht. Dazu umfasst der Feststellmechanismus den Feststellmotor, der mit dem Feststellschneckenelement und dem Feststellelement zusammenwirkt, wobei das Abtriebsende des Abtriebselements reibschlüssig mittelbar, z.B. über einen Hebel, oder unmittelbar mit dem Feststellschneckenelement zusammenwirkt. Zur Erhöhung des Reibschlusses kann beispielsweise das Abtriebsende des Abtriebselements eine Rändelung aufweisen oder eine sonstige geeignete Kontur.

Ein solch reibschlüssiger Eingriff ermöglicht ein gedämpftes und sicheres Stoppen und Halten der Tür in der gewünschten Öffnungsposition in Art einer Reibbremse.

Zum Lösen des Abtriebselements wird der Feststellmotor in umgekehrter Richtung aktiviert und betrieben, so dass der Reibschluss zwischen dem Abtriebsende des Abtriebselements und des Feststellschneckenelements aufgehoben wird und das Abtriebselement gelöst und zur Verstellbewegung der Tür frei beweglich ist. Die oben beschriebenen verschiedenen Feststellmechanismen offenbaren verschiedene Feststellelemente, die entweder einen axialen Sperreingriff oder einen radialen Sperreingriff zum Feststellen des Abtriebselements ermöglichen.

Die erfindungsgemäße Tür ist mit der zuvor beschriebenen Antriebsvorrichtung zur Verstellung der Tür zwischen einer geschlossenen Position und einer Öffnungsposition (= geöffnete Position) und Halten dieser in einer beliebigen Öffnungsposition mittels des Feststellmechanismus versehen.

In einer möglichen Ausführungsform ist ein Stellmittel vorgesehen, welches mittels des Antriebsmotors verstellbar ist, um die mit dem Stellmittel gekoppelte Tür zu verstellen, wobei der Feststellmechanismus ausgebildet ist, die sich bewegende Tür an einer beliebigen Öffnungsposition zwischen der geschlossenen Position und der geöffneten Position oder einer ihrer Endpositionen zu stoppen und sicher zu halten.

Ausführungsbeispiele der Erfindung werden anhand von Zeichnungen näher erläutert. Dabei zeigen:
- Figur 1: schematische Ansicht eines Ausführungsbeispiels einer Antriebsvorrichtung mit einem Türverstellmechanismus und einem Feststellmechanismus,
- Figuren 2A bis 2D: schematische Ansichten einer Antriebsvorrichtung mit einem Türverstellmechanismus und einer ersten Ausführungsform für einen Feststellmechanismus,
- Figuren 3A bis 3D: schematische Ansichten einer Antriebsvorrichtung mit einem Türverstellmechanismus und einer zweiten, nicht
- erfindungsgemäßen: Ausführungsform für einen Feststellmechanismus,
- Figuren 4A bis 4D: schematische Ansichten einer Antriebsvorrichtung mit einem Türverstellmechanismus und einer dritten Ausführungsform für einen Feststellmechanismus,
- Figuren 5A bis 5D: schematische Ansichten einer Antriebsvorrichtung mit einem Türverstellmechanismus und einer vierten Ausführungsform für einen Feststellmechanismus mit einer Notentriegelung, und
- Figuren 6A bis 6C: schematische Ansichten einer Notentriegelung für den Feststellmechanismus.

Einander entsprechende Teile sind in allen Figuren mit den gleichen Bezugszeichen versehen.

**Figur 1** zeigt eine schematische Ansicht eines Ausführungsbeispiels einer Antriebsvorrichtung 1 mit einem Verstellmechanismus 2 für eine Tür 3, insbesondere eine Schiebetür, und einem Feststellmechanismus 4.

Der Verstellmechanismus 2 dient insbesondere einem Nutzer eines Fahrzeugs zum automatischen Verstellen der Tür 3, wie zum Beispiel einer Schiebetür, zwischen einer geschlossenen Position P1 und einer geöffneten Position P2 oder einer beliebigen Zwischenposition oder Öffnungsposition Pn (= teilgeöffnete Position). Der Verstellmechanismus 2 wird ausschließlich zum Verstellen der Tür 3 aktiviert.

Der Feststellmechanismus 4 wird ausschließlich zum automatischen Halten der Tür 3 in einer der Öffnungsposition Pn bei einer Verstellung der Tür 3 aktiviert. Zum Wiederverstellen oder -verfahren der Tür 3 wird der Feststellmechanismus 4 gelöst. Dabei kann der Feststellmechanismus 4 derart ausgelegt sein, dass er in der geschlossenen Position P1 und/oder der anderen Endposition, der geöffneten Position P2, nicht aktiviert wird oder ist und nur zum Feststellen bei einer Verstellbewegung der Tür 3 in einer der Öffnungspositionen Pn (auch Zwischenpositionen oder teilgeöffnete Positionen genannt) aktiviert wird und/oder ist. Auf diese Weise wird sichergestellt, dass bei einem Unfall die Tür 3 auch in der geschlossenen Position P1 manuell geöffnet werden kann. Zudem muss bei einem automatischen Öffnen einer geschlossenen Tür 3 nicht erst der Zustand des Feststellmechanismus 4 abgefragt und gegebenenfalls deaktiviert werden, da dieser in der geschlossenen Position P1 ohnehin stets deaktiviert und damit gelöst ist.

Durch eine solche Antriebsvorrichtung 1, welche ein Halten der Tür 3 in jeder Öffnungsposition Pn ermöglicht, können zusätzliche übliche mechanische Türoffenhaltesysteme eingespart werden.

Der Verstellmechanismus 2 umfasst zumindest einen Antriebsmotor 2.1 mit einem um eine Drehachse D drehbaren Abtriebselement 2.2 zur Verstellung der Tür 3.

Der Feststellmechanismus 4 umfasst zum Feststellen des Abtriebselements 2.2 in einer der Öffnungspositionen Pn der Tür 3 einen Feststellmotor 4.1 mit einem bewegbaren Feststellelement 4.2.

Das bewegbare Feststellelement 4.2 ist mittels des Feststellmotors 4.1 verstellbar zwischen einer Eingriffsposition E1, in welcher das Feststellelement 4.2 in Eingriff mit dem Abtriebselement 2.2 gelangt, und einer Außereingriffsposition E2, in welcher das Feststellelement 4.2 außer Eingriff mit dem Abtriebselement 2.2 steht.

In **Figur 1** sind zwei verschiedene Außereingriffspositionen E2 gezeigt. Je nach Art und Ausbildung des Feststellelements 4.2 greift dieses axial in das Abtriebselement 2.2 feststellend ein.

Sowohl der Feststellmechanismus 4 als auch der Verstellmechanismus 2 sind somit kraftangetrieben mittels zugehöriger Antriebe, insbesondere Motoren.

Der Antriebsmotor 2.1, insbesondere ein elektrisch betriebener Antriebsmotor 2.1, umfasst als Abtriebselement 2.2 eine Abtriebswelle, die beispielsweise als eine drehbare Gewindespindel (auch Schneckenwelle oder Schnecke genannt) ausgebildet ist, welche wiederum ein Schneckenrad 2.3 antreibt. Das Abtriebselement 2.2 weist als Schnecke eine Anzahl von schräg verzahnten Zähne auf, an welchen Zähne des Schneckenrades 2.3 kämmend eingreifen oder umgekehrt. Dabei erfolgt die Kraftübertragung ausschließlich über Gleitvorgänge an den Flanken der Zähne. Aufgrund eines solchen linienförmigen Flankenkontakts können größere Leistungen bei höheren Übersetzungsverhältnissen realisiert werden. Im Ausführungsbeispiel ist das Schneckengetriebe des Verstellmechanismus 2 als ein Zylinderschneckengetriebe ausgebildet, wobei das Abtriebselement 2.2 eine Zylinderform aufweist.

Das Schneckenrad 2.3 ist über ein Stellmittel 2.4, zum Beispiel einem Bowdenzug oder einem Schienensystem, in üblicher Art und Weise mit der Tür 3 bewegungsgekoppelt, um die Drehbewegung des Schneckenrades 2.3 in eine Verstellbewegung der Tür 3 zu wandeln. Wird der Antriebsmotor 2.1 aktiviert, so wird beispielsweise die Drehung des Abtriebselements 2.2 und des Schneckenrades 2.3 automatisch in eine translatorische Bewegung der Tür 3 zum Öffnen oder Schließen der Tür 3 gewandelt.

Das Stellmittel 2.4 ist mittels des Antriebsmotors 2.1 verstellbar, um die mit dem Stellmittel 2.4 gekoppelte Tür 3 zu verstellen, wobei der Feststellmechanismus 4 ausgebildet ist, die sich bewegende Tür 3 an einer beliebigen Öffnungsposition Pn zwischen der geschlossenen Position P1 und der geöffneten Position P2 zu stoppen und sicher zu halten.

Der Feststellmotor 4.1 umfasst eine Feststellabtriebswelle 4.3, die beispielsweise als eine drehbare Gewindespindel (auch Schneckenwelle genannt) ausgebildet und axial fixiert ist. Auf der Feststellabtriebswelle 4.3 ist ein linear verschiebliches Feststellschneckenelement 4.4 beweglich gelagert. Das Feststellschneckenelement 4.4 kann dabei direkt oder indirekt mit dem Feststellelement 4.2 gekoppelt sein. Alternativ kann auch die Feststellabtriebswelle 4.3 direkt mit dem Feststellelement 4.2 gekoppelt sein (nicht näher dargestellt).

Wie in **Figur 1** anhand eines Pfeils F1 gezeigt, ist das Feststellelement 4.2 eingerichtet, das Abtriebselement 2.2 mittels eines axialen Eingriffs in der Eingriffsposition E1 festzustellen und zu fixieren. Eine nicht erfindungsgemäße Ausführungsform wird durch einen Pfeil F2 gezeigt, wonach das Feststellelement 4.2 das Abtriebselement 2.2 mittels eines radialen Eingriffs in dieses Abtriebselement 2.2 hinein in der Eingriffsposition E1 feststellen und fixieren kann. Mit anderen Worten: Das Feststellen des Abtriebselements 2.2, um die Tür 3 in einer gewünschten Öffnungsposition Pn zu halten, kann durch einen axialen oder radialen Sperr- oder Halteeingriff des Feststellelements 4.2 in das Abtriebselement 2.2 erfolgen.

Darüber hinaus kann das Feststellelement 4.2 variabel ausgestaltet sein.

**Figuren 2A bis 2D** zeigen verschiedene Ansichten einer ersten Ausführungsform für das Feststellelement 4.2. In dieser ersten Ausführungsform ist das Feststellelement 4.2 beispielsweise als ein verstellbares Federblech 4.2.1 oder eine Blattfeder ausgebildet.

Der Feststellmotor 4.1 umfasst die Feststellabtriebswelle 4.3, die als eine drehbare Gewindespindel (auch Schneckenwelle genannt) ausgebildet ist und auf welcher das linear verschiebliche Feststellschneckenelement 4.4 beweglich gelagert ist, das mit dem Feststellelement 4.2 direkt oder indirekt gekoppelt ist. Dabei ist das Feststellschneckenelement 4.4 mit einem Innengewinde versehen, das linear beweglich an einem Außengewinde der Feststellabtriebswelle 4.3 abwälzt. Je nach Drehung der Feststellabtriebswelle 4.3 wird das Feststellschneckenelement 4.4 linear hin und her bewegt. Das Feststellschneckenelement 4.4 ist im Ausführungsbeispiel als ein u-förmiges Profil mit einem Innengewinde an den Schenkeln ausgebildet. Alternativ kann das Feststellschneckenelement 4.4 als eine Mutter oder ein Hohlzylinder mit Innengewinde ausgebildet sein (nicht näher dargestellt). Eine weitere Alternative sieht vor, dass die Feststellabtriebswelle 4.3 ein Innengewinde aufweist, in welchem eine Schraube mit einem Außengewinde als Feststellschneckenelement 4.4 linear beweglich gelagert ist (nicht näher dargestellt).

Das Feststellschneckenelement 4.4 ist als ein Adapter ausgebildet und eingerichtet, mit verschiedenen Feststellelementen 4.2 zu koppeln. Beispielsweise koppelt das als ein Federblech 4.2.1 ausgebildete Feststellelement 4.2 flächig oder auf Anschlag mit dem Feststellschneckenelement 4.4.

Darüber hinaus weist das Federblech 4.2.1 eine Feststellöffnung 4.2.2 auf, welche korrespondierend zu einem freien Abtriebsende 2.2.1 des Abtriebselements 2.2 ausgebildet ist. In der Eingriffsposition E1, wie sie in den **Figuren 2A bis 2D** gezeigt ist, greift das freie Abtriebsende 2.2.1 axial in die Feststellöffnung 4.2.2 des Federblechs 4.2.1 ein, so dass das Abtriebselement 2.2 festgestellt ist und die Tür 3 in der entsprechenden Öffnungsposition Pn fixiert und gehalten ist. Somit ist eine weitere Verstellbewegung der Tür 3 verhindert, wobei die Tür 3 in der gesperrten Öffnungsposition Pn sicher gehalten wird. Die Feststellöffnung 4.2.2 kann beispielsweise, wie gezeigt, als eine Durchgangsöffnung ausgebildet sein. Alternativ kann die Feststellöffnung 4.2.2 auch als eine Sacköffnung ausgebildet sein.

Wie in **Figur 2B** gezeigt, ist die Feststellöffnung 4.2.2 korrespondierend zu dem freien Abtriebsende 2.2.1 ausgebildet. Das freie Abtriebsende 2.2.1 ist beispielsweise im Querschnitt rechteckförmig ausgebildet. Die Feststellöffnung 4.2.2 weist beispielsweise zwei im Wesentlichen kreissegmentförmige Abschnitte auf, deren Kreissehnen durch den Kreismittelpunkt verlaufen, wobei die Länge der Kreissehnen im Wesentlichen der Breite des freien Abtriebsendes 2.2.1 entsprechen. Durch den breiten Kreisbogen kann das freie Abtriebsende 2.2.1 einfach beim Feststellen durch das Feststellelement 4.2 in die Feststellöffnung 4.2.2 eingreifen.

Zum Entsperren des Abtriebselements 2.2 und damit Lösen des Feststellelements 4.2 vom Abtriebselement 2.2 aus der Eingriffsposition E1 heraus in die Außereingriffsposition E2 wird das Feststellelement 4.2, insbesondere das Federblech 4.2.1, mittels des aktivierten Feststellmotors 4.1 durch die lineare Bewegung des Feststellschneckenelements 4.4 oder der Feststellabtriebswelle 4.3 selbst vom freien Abtriebsende 2.2.1 weg bewegt, bis das freie Abtriebsende 2.2.1 außer Eingriff von der Feststellöffnung 4.2.2 gelangt.

Im Anschluss wird der Antriebsmotor 2.1 aktiviert, der nunmehr das frei gewordene Abtriebselement 2.2 aktiviert, wodurch sich die Tür über das Schneckenrad 2.3 in die gewünschte Position verfahren lässt.

Wird der Antriebsmotor 2.1 in einer beliebigen Türposition gestoppt, fährt der Feststellmotor 4.1 das Feststellschneckenelement 4.4 wieder in seine Ausgangsstellung hin zum freien Abtriebsende 2.2.1. Sollte aufgrund der Kontur des freien Abtriebsendes 2.2.1 und der korrespondierenden Kontur der Feststellöffnung 4.2.2 im Feststellelement 4.2 es nicht unmittelbar zum Eingriff kommen, trotz dass sich das Feststellelement 4.2 federvorgespannt in Richtung des freien Abtriebsendes 2.2.1 bewegt, wird dieser aber erfolgen, sobald es zu einer beabsichtigten oder unbeabsichtigten Bewegung an der Tür 3 kommt, z. B, wenn das Fahrzeug sich in einer Hanglage befindet. Dadurch, dass die Tür 3 über das Schneckenrad 2.3 mit dem Abtriebselement 2.2 bewegungsgekoppelt ist, kommt es zu einer Rotationsbewegung des Abtriebselements 2.2 und das freie Abtriebsende 2.2.1 greift, durch die Federvorspannung, in die Feststellöffnung 4.2.2 des Feststellelements 4.2 ein. Hierzu bedarf es insbesondere bei einer Reibverbindung keiner oder beispielsweise bei einer form- oder kraftschlüssigen Verbindung gegebenenfalls nur einer kleinen Bewegung an der Tür 3, beispielsweise eines kleinen Verstellweges der Tür 3 von ca. 3mm, in Art eines Freilaufes FL.

Ein solcher Freilauf FL von wenigen Millimetern zum "Fangen" des Abtriebselements 2.2 relativ zum Feststellelement 4.2 ist bei allen hier beschriebenen Ausführungsformen entsprechend vorgesehen und ausgestaltet.

Das jeweilige Feststellelement 4.2 (40.2, 400.2 oder 4000.2) ist in allen Ausführungsbeispielen federvorgespannt, entweder wie hier als Federblech 4.2.1 selbst, oder über ein Rückstellelement 6 in Form einer Feder. Anderenfalls kann ein Feststellen des Abtriebselements 2.2 und somit ein Halten der Tür 3 in jeder beliebigen Position nicht ermöglicht werden.

Das jeweilige Feststellelement 4.2 (40.2 (**Figuren 3A bis 3D**), 400.2 (**Figuren 4A bis 4D**) oder 4000.2 (**Figuren 5A bis 6C**)) ist darüber hinaus mehrteilig ausgebildet. Ferner ist das jeweilige Feststellelement 4.2 (40.2, 400.2 oder 4000.2) von dem zugehörigen Feststellschneckenelement 4.4 (40.4, 4000.4) getrennt oder separat ausgebildet. Das jeweilige Feststellelement 4.2 (40.2, 400.2 oder 4000.2) und das zugehörige Feststellschneckenelement 4.4 (40.4 oder 4000.4) sind bewegungskoppelbar. Im Ausführungsbeispiel nach **Figuren 2A bis 4D** zum Beispiel durch reibschlüssiges Anschlagen von Flächen aneinander. Alternativ können das jeweilige Feststellelement 400.2 oder 4000.2 und das zugehörige Feststellschneckenelement 40.4 oder 4000.4 durch reib- oder kraftschlüssiges Eingreifen von Konturen oder Rändelungen an- oder ineinander bewegungskoppelbar sein. Das jeweilige Feststellelement 4.2 (40.2, 400.2 oder 4000.2) und das zugehörige Feststellschneckenelement 4.4 (40.4 oder 4000.4) sind dabei stets getrennt voneinander als separate Bauteile ausgebildet.

Das erneute Entsperren des Abtriebselements 2.2 erfolgt wie oben beschrieben.

Ein solch sperrender Eingriff des freien Abtriebendes 2.2.1 in der Feststellöffnung 4.2.2 stellt einen sicheren und festen sperrenden Eingriff dar, so dass die Tür 3 auch an einem Abhang sicher in der gewünschten Öffnungsposition Pn gehalten wird.

Dabei greift das Feststellschneckenelement 4.4 an einem freien Ende 4.2.3 des Feststellelements 4.2 zum Bewegen dieses aus der Eingriffsposition E1 in die Außereingriffsposition E2 oder umgekehrt an.

Das Feststellelement 4.2 ist beispielsweise in nicht näher dargestellter Art und Weise mit dem zum freien Ende 4.2.3 gegenüberliegenden feststehenden Ende 4.2.4 an einer feststehenden Türkomponente oder Fahrzeugkomponente befestigt. Das als Federblech 4.2.1 ausgebildete Feststellelement 4.2 ist in der Eingriffsposition E1 entspannt und liegt mit dem freien Ende 4.2.3 an dem Feststellschneckenelement 4.4 an.

Die Feststellöffnung 4.2.2 ist beispielsweise mittig zwischen dem freien Ende 4.2.3 und dem gegenüberliegenden feststehenden Ende 4.2.4 in das Feststellelement 4.2 eingebracht.

Das Abtriebselement 2.2 kann dabei einteilig als Gewindespindel oder Schneckenwelle mit integrierten Gewindegängen ausgebildet sein. Alternativ kann das Abtriebselement 2.2 zweiteilig als eine Motorwelle 2.2.2 und eine mit dieser verbundenen Schnecke 2.2.3 mit Gewindegängen ausgebildet sein, wie in **Figuren 2C** **und** **2D** gezeigt.

Im Ausführungsbeispiel ist ein mehrteiliger Feststellmechanismus 4 mit der Abtriebswelle 4.3 und dem darauf angeordneten Feststellschneckenelement 4.4 dargestellt. Auch kann die Abtriebswelle 4.3 des Feststellmotors 4.1 direkt mit dem Feststellelement 4.2 zu dessen Entsperren oder Sperren gekoppelt sein (nicht näher dargestellt). Darüber hinaus ist ein Freilauf FL zum Fangen des Abtriebselements 2.2 im Feststellelement 4.2, wie oben beschrieben, vorgesehen.

**Figuren 3A bis 3D** zeigen schematische Ansichten einer Antriebsvorrichtung 1 mit dem Türverstellmechanismus 2 und einer zweiten, nicht erfindungsgemäßen Ausführungsform für einen Feststellmechanismus 40.

Der Türverstellmechanismus 2 ist unverändert gegenüber dem Ausführungsbeispiel nach **Figuren 2A bis 2D** ausgebildet.

Der Feststellmechanismus 40 umfasst anstelle des Federblechs 4.2.1 als Feststellelement 40.2 eine verstellbare Klinke 40.2.1. Der Feststellmotor 4.1 ist mit der Feststellabtriebswelle 4.3 versehen und analog zum Ausführungsbeispiel nach **Figuren 2A bis 2D** ausgebildet. Das Feststellschneckenelement 40.4 ist im Wesentlich identisch zum Feststellschneckenelement 4.4 ausgebildet. Das Feststellschneckenelement 40.4 umfasst zusätzlich an seiner Außenseite eine schräge oder schiefe Gleitfläche 40.4.1 oder Ebene.

Die Klinke 40.2.1 ist gemäß einer nicht erfindungsgemäßen Ausführungsform beispielsweise als eine Sperr- oder Feststellklinke mit einer Sperre 40.2.2 ausgebildet, welche in der Eingriffsposition E1 in ein freies Abtriebsende 2.2.1 des Abtriebselements 2.2 radial sperrend eingreift. Dabei weist die Klinke 40.2.1 einen Nocken 40.2.3 auf, der mit der schiefen Gleitfläche 40.4.1 des linear verschieblichen Feststellschneckenelements 40.4 zusammenwirkt. Bei Aktivierung des Feststellmotors 4.1 gleitet der Nocken 40.2.3 auf der schiefen Gleitfläche 40.4.1 entlang, so dass die lineare Bewegung des Feststellschneckenelements 40.4 in eine Schwenk- oder Drehbewegung der Klinke 40.2.1 für einen radialen Sperreingriff der Sperre 40.2.2 in das freie Abtriebsende 2.2.1 oder für ein radiales Lösen der Sperre 40.2.2 aus dem freien Abtriebsende 2.2.1 heraus umgewandelt wird.

Das freie Abtriebsende 2.2.1 ist hierzu leicht abgewandelt. Das freie Abtriebsende 2.2.1 umfasst beispielsweise Sperraufnahmen 2.2.4, in welche die Sperre 40.2.2 sperrend eingreift. Die Sperraufnahmen 2.2.4 sind dabei derart ausgebildet, dass die Sperre 40.2.2 mit einem Spiel eingreifen kann.

**Figuren 4A bis 4D** zeigen schematische Ansichten einer Antriebsvorrichtung 1 mit dem Türverstellmechanismus 2 und einer dritten Ausführungsform für einen Feststellmechanismus 400. Die Funktionsweise des Feststellmechanismus 400 ist analog zum Feststellmechanismus 4 nach **Figuren 2A bis 2D****.** Zur Vermeidung von Wiederholungen wird auf die obige Beschreibung verwiesen.

Anstelle des einseitig feststehenden Federblechs 4.2.1 ist das Feststellelement 400.2 als ein verstellbarer Hebel 400.2.1 ausgebildet. Der Hebel 400.2.1 weist analog zum Federblech 4.2.1 ein freies Ende 400.2.3, eine mittige Feststellöffnung 400.2.2 und ein feststehendes Ende 400.2.4 auf, das schwenkbar an einer Fahrzeugkomponente oder einer Türkomponente gelagert ist. Das freie Ende 400.2.3 ist abgewinkelt, um sich an der Kopplungsfläche am Feststellschneckenelement 4.4 abzustützen.

**Figuren 5A bis 5D** zeigen schematische Ansichten der Antriebsvorrichtung 1 mit dem Türverstellmechanismus 2 und einer vierten Ausführungsform für einen Feststellmechanismus 4000 mit einer Notentriegelung 5.

Die Funktionsweise des Feststellmechanismus 4000 ist analog zum Feststellmechanismus 4 nach **Figuren 2A bis 2D****.** Zur Vermeidung von Wiederholungen wird auf die obige Beschreibung verwiesen.

Anstelle des einseitig feststehenden Federblechs 4.2.1 ist das Feststellelement 4000.2 als ein verstellbarer Sperrhebel 4000.2.1 ausgebildet. Der Hebel 4000.2.1 weist analog zum Federblech 4.2.1 oder Hebel 400.2.1 ein freies Ende 4000.2.3, eine mittige Feststellöffnung 4000.2.2 und ein feststehendes Ende 4000.2.4 auf, das schwenkbar an einer Fahrzeugkomponente oder einer Türkomponente gelagert ist. Zusätzlich kann am feststehenden Ende 4000.2.4 ein Rückstellelement 6, insbesondere eine Rückstellfeder, angeordnet sein. Das freie Ende 4000.2.3 ist abgewinkelt, um sich an dem Feststellschneckenelement 4000.4 abzustützen.

Die Feststellöffnung 4000.2.2 ist beispielsweise als ein Sackloch ausgebildet. Das Abtriebselement 2.2 ist an seinem in Richtung der Feststellöffnung 4000.2.2 weisenden freien Abtriebsende 2.2.1 korrespondierend zu der Feststellöffnung 4000.2.2 ausgebildet, so dass das Abtriebsende 2.2.1 in diese zum Feststellen der Antriebsvorrichtung 1 eingreifen kann, wie dies in der Schnittdarstellung in **Figur 5D** gezeigt ist.

**Figur 5B** zeigt den Feststellmechanismus 4000 in perspektivischer Darstellung.

**Figur 5C** zeigt das Feststellschneckenelement 4000.4 in der Nullposition. Das freie Abtriebsende 2.2.1 liegt in dem Feststellelement 4000.2. Die Tür 3 ist gehalten.

Das freie Ende 4000.2.3 des Feststellelements 4000.2 weist eine Aufnahme 4000.5 auf, in welcher ein freies, stirnseitiges Ende des Feststellschneckenelements 4000.4 angeordnet ist. Das freie, stirnseitige Ende des Feststellschneckenelements 4000.4 ist dabei derart in der Aufnahme 4000.5 gelagert, dass das Feststellelement 4000.2 relativ zum Feststellschneckenelement 4000.4 bewegt, insbesondere geschwenkt werden kann. Die Aufnahme 4000.5 weist beispielsweise eine zum freien, stirnseitigen Ende des Feststellschneckenelements 4000.4 korrespondierende Form auf. Beispielsweise weist die Aufnahme 4000.5 eine V-Form oder eine runde Form auf.

Zur Ausbildung der Notentriegelung 5 ist das freie Ende 4000.2.3 des Sperrhebels 4000.2.1 gabelförmig ausgebildet. Hierdurch ist der Sperrhebel 4000.2.1 lösbar an dem Feststellschneckenelement 4000.4 gelagert.

Die Notentriegelung 5 zur manuellen Betätigung der Tür 3 umfasst ein manuelles Notbetätigungselement 5.1 und eine mechanische Notsperre 5.2.

Das freie Ende 4000.2.3 des Feststellelements 4000.2 bildet dabei einen Teil der Notentriegelung 5.

Vom freien Ende 4000.2.3 des Feststellelements 4000.2 steht ein Vorsprung 4000.2.5 ab, der das manuelle Notbetätigungselement 5.1 bildet. Das manuelle Notbetätigungselement 5.1 umfasst beispielsweise eine Halterung 5.1.1 für einen Bowdenzug oder einen Griff oder eine andere manuelle Betätigungseinheit. Durch Betätigung des Bowdenzugs oder Griffs wird das Notbetätigungselement 5.1 betätigt, insbesondere um eine Drehachse D des Feststellelements 4000.2 geschwenkt. Die Notbetätigung 5 ist dabei derart ausgebildet und angeordnet, dass bei Bewegung, insbesondere Schwenkung, des Notbetätigungselements 5.1 in Richtung weg vom Abtriebselement 2.2 die Notsperre 5.2 sperrt.

Hierzu umfasst die Notsperre 5.2 korrespondierende, insbesondere lösbare Sperrelemente 5.2.1, 5.2.2, welche bei Notentriegelung des Abtriebselements 2.2 in einen lösbaren Sperreingriff gelangen. Eines der Sperrelemente 5.2.1 ist am Feststellschneckenelement 4000.4 angeordnet oder ausgebildet. Das andere Sperrelement 5.2.2 ist am Feststellelement 4000.2 angeordnet oder ausgebildet.

Beispielsweise ist das eine Sperrelement 5.2.1 am Feststellschneckenelement 4000.4 als zumindest ein abstehender Sperrstift oder -bolzen ausgebildet. Dabei kann das Feststellschneckenelement 4000.4 beispielsweise zwei oder mehr, insbesondere symmetrisch verteilte, abstehende Sperrstifte oder -bolzen aufweisen.

Das andere Sperrelement 5.2.2 des Feststellelements 4000.2 ist als eine Sperraufnahme 5.2.3, insbesondere eine Sperrnut, oder ein Sperranschlag ausgebildet. Das Feststellelement 4000.2 umfasst beispielsweise an seinem freien Ende 4000.2.3 als Sperrelement 5.2.2 mindestens eine U-förmige Sperraufnahme 5.2.3, in welcher das korrespondierende Sperrelement 5.2.1 des Feststellschnecken-elements 4000.4 beweglich angeordnet ist.

Bei der Betätigung, insbesondere einer Schwenkung, des Notbetätigungselements 5.1 in Richtung weg vom Abtriebselement 2.2 wird das Feststellelement 4000.2 mittels des in der Sperraufnahme 5.2.3 geführten Sperrelements 5.2.1 geführt. Dabei weist die Sperraufnahme 5.2.3 Sperrvorsprünge 5.2.4 auf, über welche das Sperrelement 5.2.1 geführt wird bis eine Notbetätigungsstellung N1 des Feststellelements 4000.2 erreicht ist und die Notsperre 5.2 in dieser Notbetätigungsstellung N1 arretiert, dargestellt in **Figur 6B****.** Hierdurch ist sichergestellt, dass das Feststellelement 4000.2 gegen ein Zurückbewegen, beispielsweise mittels des Rückstellelements 6, in die Eingriffsposition E1 gesperrt ist.

Im Ausführungsbeispiel umfasst das Feststellelement 4000.2 an seinem freien Ende 4000.2.3 zwei Sperrelemente 5.2.2 in Form von Sperraufnahmen 5.2.3 für die korrespondierenden zwei Sperrelemente 5.2.1 des Feststellschneckenelements 4000.4.

**Figuren 6A bis 6C** zeigen den Ablauf der Notentriegelung 5 zur manuellen Betätigung der Tür 3 im Detail.

**Figur 6A** zeigt das Notbetätigungselement 5.1 in seiner Ruhestellung N0 (auch Ausgangs- oder nichtbetätigte Stellung oder Nullposition genannt), in welcher die Notsperre 5.2 nicht aktiviert ist und nicht sperrt.

Das vom Feststellschneckenelement 4000.4 abstehende Sperrelement 5.2.1 ist frei beweglich in der Sperraufnahme 5.2.3 angeordnet.

Das freie Abtriebsende 2.2.1 liegt an dem Feststellelement 4000.2 und ist nicht gesperrt. Bei der nächsten Türbetätigung fällt das freie Abtriebsende 2.2.1 in das Feststellelement 4000.2 gemäß des oben beschriebenen Freilaufes FL.

**Figur 6B** zeigt das Notbetätigungselement 5.1 in seiner Notbetätigungsstellung N1 (auch Betriebs- oder betätigte Stellung genannt), in welcher die Notsperre 5.2 das Feststellelement 4000.2 gegen ein Zurückfallen in die Eingriffsposition E1 sperrt.

In der Notbetätigungsstellung N1 ist das Notbetätigungselement 5.1 gemäß Pfeil F3 weg vom Abtriebselement 2.2 in eine solche Stellung bewegt, dass das Sperrelement 5.2.1 über den Sperrvorsprung 5.2.4 bewegt ist und somit die Notsperre 5.2 arretiert. Dabei ist die Sperrkraft der Notsperre 5.2 größer als die Rückstellkraft des Rückstellelements 6 ausgelegt.

In der Notbetätigungsstellung N1 ist das Feststellelement 4000.2 außer Eingriff vom Abtriebselement 2.2. Dabei kann die Notbetätigungsstellung N1 der Außereingriffsposition E2 des Feststellelements 4000.2 entsprechen oder darüber hinausgehen.

**Figur 6C** zeigt die Entsperrung der Notsperre 5.2, um die Tür 3 wieder motorisch zu bewegen und motorisch in jeder beliebigen Öffnungsposition Pn zu halten.

Zur Entsperrung der Notsperre 5.2 wird der Feststellmotor 4.1 aktiviert, so dass das Feststellschneckenelement 4000.4 gemäß Pfeil F4 ausfährt bis das oder die an diesem Feststellschneckenelement 4000.4 befestigten Sperrelemente 5.2.1 aus der Notsperre 5.2 heraus in die Sperraufnahme 5.2.3 zurückbewegt werden.

Beim Wiederein- oder Zurückfahren des Festschneckenelements 4000.4 gemäß Pfeil F5 kann dann je Aktivierung des Feststellmotors 4.1 das Feststellelement 4000.2 wieder in die Eingriffsposition E1 mit dem Abtriebselement 2.2 oder in die Außereingriffsposition E2 gestellt werden.

**Figur 6C** zeigt die Außereingriffsposition E2. Das Feststellschneckenelement 4000.4 ist in einer elektrisch betätigten Position (= ausgefahrenen Position). Das freie Abtriebsende 2.2.1 liegt vor dem Feststellelement 4000.2. Die Tür 3 kann beliebig betätigt werden.

### BEZUGSZEICHENLISTE

- 1: Antriebsvorrichtung
- 2: Verstellmechanismus
- 2.1: Antriebsmotor
- 2.2: Abtriebselement
- 2.2.1: freies Abtriebsende
- 2.2.2: Motorwelle
- 2.2.3: Schnecke
- 2.2.4: Sperraufnahme
- 2.3: Schneckenrad
- 2.4: Stellmittel
- 3: Tür
- 4, 40, 400, 4000: Feststellmechanismus
- 4.1: Feststellmotor
- 4.2, 40.2, 400.2, 4000.2: Feststellelement
- 4.2.1: Federblech
- 4.2.2, 400.2.2, 4000.2.2: Feststellöffnung
- 4.2.3, 400.2.3, 4000.2.3: freies Ende
- 4.2.4, 400.2.4, 4000.2.4: feststehendes Ende
- 4000.2.5: Vorsprung
- 40.2.1: Klinke
- 40.2.2: Sperre
- 40.2.3: Nocken
- 400.2.1: Hebel
- 4000.2.1: Sperrhebel
- 4.3: Feststellabtriebswelle
- 4.4, 40.4, 4000.4: Feststellschneckenelement
- 40.4.1: schiefe Gleitfläche
- 4000.5: Aufnahme
- 5: Notentriegelung
- 5.1: Notbetätigungselement
- 5.1.1: Halterung
- 5.2: Notsperre
- 5.2.1, 5.2.2: Sperrelement
- 5.2.3: Sperraufnahme
- 5.2.4: Sperrvorsprung
- 6: Rückstellelement

- D: Drehachse
- E1: Eingriffsposition
- E2: Außereingriffsposition
- FL: Freilauf
- N0: Ruhestellung
- N1: Notbetätigungsstellung
- F1: Pfeil (Bewegungsrichtung für axiale Eingriffsposition)
- F2: Pfeil (Bewegungsrichtung für radiale Eingriffsposition)
- F3 bis F5: Pfeil
- P1: geschlossene Position
- P2: geöffnete Position
- Pn: Öffnungsposition (teilgeöffnete Position)

## Patentansprüche

1. Antriebsvorrichtung (1) für eine Tür (3), insbesondere eine Schiebetür eines Fahrzeugs, umfassend zumindest:
- einen Antriebsmotor (2.1) mit einem um eine Drehachse (D) drehbaren Abtriebselement (2.2) zur Verstellung der Tür (3) zwischen einer geschlossenen Position (P1) und einer geöffneten Position (P2), und
- einen Feststellmechanismus (4, 40, 400, 4000) zum Feststellen des Abtriebselements (2.2),
wobei der Feststellmechanismus (4, 40, 400, 4000) einen Feststellmotor (4.1) mit einem bewegbaren Feststellelement (4.2, 40.2, 400.2, 4000.2) umfasst, welches mittels des Feststellmotors (4.1) verstellbar ist zwischen einer Eingriffsposition (E1), in welcher das Feststellelement (4.2, 40.2, 400.2, 4000.2) in Eingriff mit dem Abtriebselement (2.2) gelangt, und einer Außereingriffsposition (E2), in welcher das Feststellelement (4.2, 40.2, 400.2, 4000.2) außer Eingriff mit dem Abtriebselement (2.2) steht,
**dadurch gekennzeichnet, dass** das Feststellelement (4.2, 40.2, 400.2, 4000.2) als ein verstellbares Federblech (4.2.1) federvorgespannt ist oder über ein Rückstellelement (6) in Form einer Feder oder als ein verstellbarer Hebel (400.2.1) oder ein verstellbarer Sperrhebel (4000.2.1) ausgebildet ist und eine Feststellöffnung (4.2.2, 400.2.2, 4000.2.2) aufweist, welche korrespondierend zu einem freien Abtriebsende (2.2.1) des Abtriebselements (2.2) ausgebildet ist,
wobei in der Eingriffsposition (E1) das freie Abtriebsende (2.2.1) des Abtriebselements (2.2) in die Feststellöffnung (4.2.2, 400.2.2, 4000.2.2) des in Richtung des freien Abtriebsendes (2.2.1) federvorgespannten Feststellelements (4.2, 40.2, 400.2, 4000.2) axial eingreift und in der Außereingriffsposition (E2) das Abtriebsende (2.2.1) außer Eingriff von der Feststellöffnung (4.2.2, 400.2.2, 4000.2.2) ist.

2. Antriebsvorrichtung (1) nach Anspruch 1, wobei das Feststellelement (4.2, 40.2, 400.2, 4000.2) ein freies Ende (4.2.3, 400.2.3, 4000.2.3), ein gegenüberliegendes feststehendes Ende (4.2.4, 400.2.4, 4000.2.4) und eine mittige Feststellöffnung (4.2.2, 400.2.2, 4000.2.2) aufweist.

3. Antriebsvorrichtung (1) nach einem der vorhergehenden Ansprüche, wobei die Feststellöffnung (4.2.2, 400.2.2, 4000.2.2) als Durchgangsöffnung oder Sacköffnung ausgebildet ist.

4. Antriebsvorrichtung (1) nach einem der vorhergehenden Ansprüche, wobei das freie Abtriebsende (2.2.1) im Querschnitt rechteckförmig ausgebildet ist und die Feststellöffnung (4.2.2, 400.2.2, 4000.2.2) zwei im Wesentlichen kreissegmentförmige Abschnitte aufweist, deren Kreissehnen durch einen Kreismittelpunkt verlaufen, wobei eine Länge der Kreissehnen einer Breite des freien Abtriebsendes (2.2.1) entspricht.

5. Antriebsvorrichtung (1) nach einem der vorhergehenden Ansprüche, wobei der Feststellmotor (4.1) eine Feststellabtriebswelle (4.3) umfasst, die als eine drehbare Gewindespindel ausgebildet ist und auf welcher ein linear verschiebliches Feststellschneckenelement (4.4, 40.4, 4000.4) beweglich gelagert ist, das mit dem Feststellelement (4.2, 40.2, 400.2, 4000.2) gekoppelt ist.

6. Antriebsvorrichtung (1) nach Anspruch 5, wobei der Sperrhebel (4000.2.1) lösbar an dem Feststellschneckenelement (4000.4) gelagert ist.

7. Tür (3) mit einer Antriebsvorrichtung (1) nach einem der vorhergehenden Ansprüche zur Verstellung der Tür (3) zwischen einer geschlossenen Position (P1) und einer geöffneten Position (P2).

8. Tür (3) nach Anspruch 7, wobei ein Stellmittel (2.4) vorgesehen ist, welches mittels des Antriebsmotors (2.1) verstellbar ist, um die mit dem Stellmittel (2.4) gekoppelte Tür (3) zu verstellen, wobei der Feststellmechanismus (4, 40, 400, 4000) ausgebildet ist, die sich bewegende Tür (3) an einer beliebigen Öffnungsposition (Pn) zwischen der geschlossenen Position (P1) und der geöffneten Position (P2) oder einer ihrer Endpositionen zu stoppen und zu halten.

9. Tür (3) nach Anspruch 7 oder 8, wobei bei einer formschlüssigen oder kraftschlüssigen Verbindung zwischen dem freien Abtriebsende (2.2.1) und dem Feststellelement (4.2, 40.2, 400.2, 4000.2) ein Freilauf (FL) von wenigen Millimetern zum Fangen des Abtriebselements (2.2) relativ zum Feststellelement (4.2, 40.2, 400.2, 4000.2) vorgesehen ist, wobei im Fall eines fehlenden unmittelbaren Eingriffs des freien Abtriebsendes (2.2.1) und der Feststellöffnung (4.2.2, 400.2.2, 4000.2.2) eine beabsichtigte oder unbeabsichtigte Bewegung der Tür (3) einen Eingriff des freien Abtriebsendes (2.2.1) und der Feststellöffnung (4.2.2, 400.2.2, 4000.2.2) bewirkt, wobei die Tür (3) über ein Schneckenrad (2.3) mit dem Abtriebselement (2.2) bewegungsgekoppelt ist, wobei es zu einer Rotationsbewegung des Abtriebselements (2.2) kommt und das freie Abtriebsende (2.2.1), durch die Federvorspannung, in die Feststellöffnung (4.2.2, 400.2.2, 4000.2.2) eingreift.

## Claims

1. Drive device (1) for a door (3), in particular a sliding door of a vehicle, comprising at least:
- a drive motor (2.1) with an output element (2.2) which rotates about a rotational axis (D) to adjust the door (3) between a closed position (P1) and an open position (P2), and
- a locking mechanism (4, 40, 400, 4000) for locking the output element (2.2),
wherein the locking mechanism (4, 40, 400, 4000) comprises a locking motor (4.1) having a movable locking element (4.2, 40.2, 400.2, 4000.2) which is adjustable by means of the locking motor (4.1) between an engaging position (E1), in which the locking element (4.2, 40.2, 400.2, 4000.2) engages with the output element (2.2), and an out-of-engagement position (E2), in which the locking element (4.2, 40.2, 400.2, 4000.2) is out of engagement with the output element (2.2),
**characterized in that** the locking element (4.2, 40.2, 400.2, 4000.2) is spring-loaded as an adjustable spring plate (4.2.1) or is formed via a restoring element (6) in the form of a spring or as an adjustable lever (400.2.1) or an adjustable locking lever (4000.2.1), and has a locking opening (4.2.2, 400.2.2, 4000.2.2) which is formed correspondingly with respect to a free output end (2.2.1) of the output element (2.2),
wherein, in the engaging position (E1), the free output end (2.2.1) of the output element (2.2) engages axially into the locking opening (4.2.2, 400.2.2, 4000.2.2) of the locking element (4.2, 40.2, 400.2, 4000.2) which is spring-loaded in the direction of the free output end (2.2.1), and, in the out-of-engagement position (E2), the output end (2.2.1) is out of engagement with the locking opening (4.2.2, 400.2.2, 4000.2.2).

2. Drive device (1) according to Claim 1, wherein the locking element (4.2, 40.2, 400.2, 4000.2) has a free end (4.2.3, 400.2.3, 4000.2.3), an opposite fixed end (4.2.4, 400.2.4, 4000.2.4) and a central locking opening (4.2.2, 400.2.2, 4000.2.2).

3. Drive device (1) according to either of the preceding claims, wherein the locking opening (4.2.2, 400.2.2, 4000.2.2) is designed as a through opening or blind opening.

4. Drive device (1) according to one of the preceding claims, wherein the free output end (2.2.1) is rectangular in cross section, and the locking opening (4.2.2, 400.2.2, 4000.2.2) has two substantially circular segment-shaped portions, the circle chords of which run through a circle centre point, wherein a length of the circle chords corresponds to a width of the free output end (2.2.1).

5. Drive device (1) according to one of the preceding claims, wherein the locking motor (4.1) comprises a locking output shaft (4.3) which is designed as a rotatable threaded spindle and on which a linearly displaceable locking screw element (4.4, 40.4, 4000.4) is movably mounted, which is coupled to the locking element (4.2, 40.2, 400.2, 4000.2).

6. Drive device (1) according to Claim 5, wherein the locking lever (4000.2.1) is releasably mounted on the locking screw element (4000.4).

7. Door (3) with a drive device (1) according to one of the preceding claims for adjusting the door (3) between a closed position (P1) and an open position (P2).

8. Door (3) according to Claim 7, wherein an actuating means (2.4) is provided which is adjustable by means of the drive motor (2.1) in order to adjust the door (3) coupled to the actuating means (2.4), wherein the locking mechanism (4, 40, 400, 4000) is configured to stop and hold the moving door (3) at any opening position (Pn) between the closed position (P1) and the open position (P2) or one of its end positions.

9. Door (3) according to Claim 7 or 8, wherein, in the case of a form-fit or force-fit connection between the free output end (2.2.1) and the locking element (4.2, 40.2, 400.2, 4000.2), a freewheel (FL) of a few millimetres for catching the output element (2.2) relative to the locking element (4.2, 40.2, 400.2, 4000.2) is provided, wherein, in the case of a lack of immediate engagement of the free output end (2.2.1) and the locking opening (4.2.2, 400.2.2, 4000.2.2), an intentional or unintentional movement of the door (3) causes an engagement of the free output end (2.2.1) and the locking opening (4.2.2, 400.2.2, 4000.2.2), wherein the door (3) is motioncoupled via a worm gear (2.3) to the output element (2.2), wherein a rotational movement of the output element (2.2) occurs, and the free output end (2.2.1), as a result of the spring preload, engages into the locking opening (4.2.2, 400.2.2, 4000.2.2).

## Revendications

1. Dispositif d'entraînement (1) pour une porte (3), en particulier une porte coulissante d'un véhicule, comprenant au moins :
- un moteur d'entraînement (2.1) pourvu d'un élément de sortie (2.2) pouvant tourner autour d'un axe de rotation (D) pour le déplacement de la porte (3) entre une position fermée (P1) et une position ouverte (P2), et
- un mécanisme de blocage (4, 40, 400, 4000) destiné à bloquer l'élément de sortie (2.2),
le mécanisme de blocage (4, 40, 400, 4000) comprenant un moteur de blocage (4.1) pourvu d'un élément de blocage mobile (4.2, 40.2, 400.2, 4000.2), lequel peut être déplacé au moyen du moteur de blocage (4.1) entre une position d'engagement (E1) dans laquelle l'élément de blocage (4.2, 40.2, 400.2, 4000.2) vient s'engager avec l'élément de sortie (2.2), et une position de désengagement (E2) dans laquelle l'élément de blocage (4.2, 40.2, 400.2, 4000.2) est désengagé de l'élément de sortie (2.2),
**caractérisé en ce que** l'élément de blocage (4.2, 40.2, 400.2, 4000.2) est précontraint par ressort sous la forme d'une tôle flexible (4.2.1) positionnable ou est réalisé par l'intermédiaire d'un élément de rappel (6) sous la forme d'un ressort ou d'un levier positionnable (400.2.1) ou d'un levier de blocage positionnable (4000.2.1) et présente une ouverture de blocage (4.2.2, 400.2.2, 4000.2.2), laquelle est formée de manière correspondante à une extrémité de sortie libre (2.2.1) de l'élément de sortie (2.2),
dans la position d'engagement (E1), l'extrémité de sortie libre (2.2.1) de l'élément de sortie (2.2) vient s'engager axialement dans l'ouverture de blocage (4.2.2, 400.2.2, 4000.2.2) de l'élément de blocage (4.2, 40.2, 400.2, 4000.2) précontraint par ressort en direction de l'extrémité de sortie libre (2.2.1) et, dans la position de désengagement (E2), l'extrémité de sortie (2.2.1) est désengagée de l'ouverture de blocage (4.2.2, 400.2.2, 4000.2.2).

2. Dispositif d'entraînement (1) selon la revendication 1, l'élément de blocage (4.2, 40.2, 400.2, 4000.2) possédant une extrémité libre (4.2.3, 400.2.3, 4000.2.3), une extrémité fixe opposée (4.2.4, 400.2.4, 4000.2.4) et une ouverture de blocage centrale (4.2.2, 400.2.2, 4000.2.2).

3. Dispositif d'entraînement (1) selon l'une des revendications précédentes, l'ouverture de blocage (4.2.2, 400.2.2, 4000.2.2) étant réalisée sous la forme d'une ouverture de passage ou d'une ouverture borgne.

4. Dispositif d'entraînement (1) selon l'une des revendications précédentes, l'extrémité de sortie libre (2.2.1) étant de configuration à section transversale rectangulaire et l'ouverture de blocage (4.2.2, 400.2.2, 4000.2.2) possédant deux portions sensiblement en forme de segments circulaires dont les cordes passent par un centre du cercle, une longueur des cordes correspondant à une largeur de l'extrémité de sortie libre (2.2.1).

5. Dispositif d'entraînement (1) selon l'une des revendications précédentes, le moteur de blocage (4.1) comportant un arbre de sortie de blocage (4.3) qui est réalisé sous la forme d'une tige filetée rotative et sur lequel un élément à vis sans fin de blocage (4.4, 40.4, 4000.4) est monté en coulissement linéaire, lequel est couplé à l'élément de blocage (4.2, 40.2, 400.2, 4000.2).

6. Dispositif d'entraînement (1) selon la revendication 5, le levier de blocage (4000.2.1) étant monté de manière amovible sur l'élément à vis sans fin de blocage (4000.4).

7. Porte (3) comprenant un dispositif d'entraînement (1) selon l'une des revendications précédentes pour le déplacement de la porte (3) entre une position fermée (P1) et une position ouverte (P2).

8. Porte (3) selon la revendication 7, un moyen de réglage (2.4) étant prévu, lequel peut être déplacé au moyen du moteur d'entraînement (2.1) afin de déplacer la porte (3) couplée au moyen de réglage (2.4), le mécanisme de blocage (4, 40, 400, 4000) étant configuré pour arrêter et pour maintenir la porte (3) en mouvement dans une position d'ouverture quelconque (Pn) entre la position fermée (P1) et la position ouverte (P2) ou l'une de ses positions finales.

9. Porte (3) selon la revendication 7 ou 8, une roue libre (FL) de quelques millimètres étant prévue, dans le cas d'une liaison par complémentarité de forme ou par adhérence entre l'extrémité de sortie libre (2.2.1) et l'élément de blocage (4.2, 40.2, 400.2, 4000.2), pour caler l'élément de sortie (2.2) par rapport à l'élément de blocage (4.2, 40.2, 400.2, 4000.2), un mouvement intentionnel ou non intentionnel de la porte (3) provoquant un engagement de l'extrémité de sortie libre (2.2.1) et de l'ouverture de blocage (4.2.2, 400.2.2, 4000.2.2) dans le cas d'une absence d'engagement direct de l'extrémité de sortie libre (2.2.1) et de l'ouverture de blocage (4.2.2, 400.2.2, 4000.2.2), la porte (3) étant couplée en mouvement à l'élément de sortie (2.2) par l'intermédiaire d'une roue à vis sans fin (2.3), un mouvement de rotation de l'élément de sortie (2.2) se produisant alors et l'extrémité de sortie libre (2.2.1) s'engageant dans l'ouverture de blocage (4.2.2, 400.2.2, 4000.2.2) sous l'effet de la précontrainte du ressort.
